# EUROPÄISCHE PATENTANMELDUNG

(11) **EP 4 749 060 A1**
(43) Veröffentlichungstag der Anmeldung: **27.05.2026**
(21) Anmeldenummer: 24214249.5
(22) Anmeldetag: 20.11.2024
(51) Int. Cl.: E05B 17/04, E05B 47/06, E05C 3/04

(54) **HEBELZYLINDER**

(71) Anmelder: SimonsVoss Technologies GmbH, 85774 Unterföhring (DE)
(72) Erfinder: VOSS, Norbert, 81541 München (DE)
(74) Vertreter: Vossius & Partner Patentanwälte Rechtsanwälte mbB

(57) **Zusammenfassung**

Die Erfindung betrifft einen elektronischer Hebelzylinder, der ein, sich um eine Längsachse (L) erstreckendes Zylindergehäuse (2), einen, an einem ersten Ende des Zylindergehäuses (2) angeordneten Knauf (4), einen, um die Längsachse (L) drehbaren Zylinderkern (6), und einen, um die Längsachse (L) drehbaren und mit dem Zylinderkern drehfest verbindbaren Mitnehmer, einen, an einem, dem ersten Ende gegenüberliegenden zweiten Ende des Zylindergehäuses (2) angeordneten Hebel (8), und einen, zwischen dem Mitnehmer (6) und dem Hebel (8) wirkenden Koppelmechanismus (10) aufweist. Der Knauf (4) ist relativ zu dem Zylindergehäuse (2) um die Längsachse (L) drehbar gelagert. Der Hebelzylinder weist einen aktivierten Zustand auf, in dem der Knauf (4) drehfest mit dem Mitnehmer (6) verbunden ist, und einen nicht-aktivierten Zustand, in dem der Knauf (4) nicht drehfest mit dem Mitnehmer (6) verbunden ist, wobei vorzugsweise zwischen dem aktivierten Zustand und dem nicht-aktivierten Zustand mittels eines elektronischen Aktuators hin und her geschaltet werden kann. Der Hebel (8) ist zwischen einer Offenstellung und einer Schließstellung um die Längsachse (L) drehbar angeordnet. Durch den Koppelmechanismus (10) kann über eine erste Drehbewegung des Mitnehmers (6) um die Längsachse (L) in eine erste Drehrichtung der Hebel (8) aus der Offenstellung in die Schließstellung gedreht werden, und über eine zweite Drehbewegung des Mitnehmers (6) um die Längsachse (L) in eine, der ersten Drehrichtung entgegengesetzte zweite Drehrichtung der Hebel (8) aus der Schließstellung in die Offenstellung gedreht werden. Der Koppelmechanismus (10) weist ein radial beweglich gelagertes Greifelement (12) auf und ist dazu konfiguriert, mit Hilfe des Greifelements (12) eine Relativdrehbewegung des Hebels (8) gegenüber dem Zylindergehäuse (2) zu verhindern, wenn sich der Hebel (8) in der Schließstellung befindet, und eine Relativdrehbewegung des Hebels (8) gegenüber dem Zylindergehäuse (2) zu verhindern, wenn sich der Hebel in der Offenstellung befindet.

## Beschreibung

### Gebiet der Erfindung

Die Erfindung betrifft einen elektronischen Hebelzylinder.

### Hintergrund der Erfindung

Ein Hebelzylinder ist üblicherweise ein Schließzylinder, bei dem das Öffnen und Schließen von lediglich einer Seite vorgesehen ist. Hebelzylinder werden vorrangig in Briefkästen eingebaut. Bei einem Hebelzylinder ist satt eines Mitnehmerbartes für das Auf- und Zusperren ein Hebel vorgesehen.

Ein elektronischer Schließzylinder weist einen elektronischen Aktuator auf, sowie auf einer Türaußenseite einen Knauf. Eine Person, die von der Türaußenseite her ein entsprechendes Schloss auf- oder zusperren möchte, benötigt einen Transponder, mit dem ein gültiges Authentifizierungssignal an eine mit dem Aktuator verbundene Authentifizierungseinrichtung gesendet werden kann. Alternativ kann hierzu auch eine Karte, ein Mobilfink-Telefon, eine Pincode-Tastatur etc. oder allgemeiner ein Authentifizierungs medium vorgesehen sein. Bei festgestellter Zutrittsberechtigung wird dann der Knauf für kurze Zeit mit dem Zylinderkern des Schließzylinders und dem damit drehfest verbundenen Mitnehmerbart gekoppelt, so dass sich die Türe von außen auf- oder zusperren lässt.

Bei einem Knaufzylinder ist der Mitnehmerbart im nicht gekuppelten Zustand frei drehbar. Im eingebauten Zustand befindet sich der Mitnehmerbart jedoch in einem entsprechenden Schlosskasten, so dass er für den Anwender nicht zugänglich ist. Ein Hebelzylinder ist insoweit vergleichbar aufgebaut, so dass dessen Hebel im nicht gekuppelten Zustand ebenfalls frei drehbar ist.

Anders als der Mitnehmerbart eines im Schlosskasten eingebauten Schließzylinders ist ein Hebel eines Hebelzylinders jedoch durch den Schlitz eines Briefkastens grundsätzlich leicht zugänglich und lässt sich daher mit der Hand oder mit einfachen Hilfsmitteln vergleichsweise leicht drehen, ohne dass es eines Zutrittsmediums bedarf.

Es besteht daher ein Bedürfnis nach einem elektronischen Hebelzylinder mit verbesserten Sicherheitsmerkmalen.

Diese Aufgabe wird gemäß der vorliegenden Erfindung durch den Gegenstand des unabhängigen Patentanspruchs gelöst. Vorteilhafte Ausgestaltungen mit zweckmäßigen Weiterbildungen der Erfindung sind in den Unteransprüchen angegeben, wobei vorteilhafte Ausgestaltungen eines Erfindungsaspekts als wechselseitig vorteilhafte Ausgestaltungen der jeweiligen anderen Erfindungsaspekte anzusehen sind.

### Zusammenfassung der Erfindung

Gemäß der vorliegenden Erfindung ist ein elektronischer Hebelzylinder vorgesehen, der ein, sich um eine Längsachse erstreckendes Zylindergehäuse, einen, an einem ersten Ende des Zylindergehäuses angeordneten Knauf, einen, um die Längsachse drehbaren Zylinderkern und einen, um die Längsachse drehbaren und mit dem Zylinderkern drehfest verbindbaren Mitnehmer, einen, an einem, dem ersten Ende gegenüberliegenden zweiten Ende des Zylindergehäuses angeordneten Hebel, und einen, zwischen dem Mitnehmer und dem Hebel wirkenden Koppelmechanismus aufweist.

Der Knauf ist vorzugsweise relativ zu dem Zylindergehäuse um die Längsachse drehbar gelagert.

Der elektronische Hebelzylinder weist vorzugsweise einen aktivierten Zustand auf, in dem der Knauf drehfest mit dem Mitnehmer verbunden ist, und einen nicht-aktivierten Zustand, in dem der Knauf nicht drehfest mit dem Mitnehmer verbunden ist. Dabei kann vorzugsweise zwischen dem aktivierten Zustand und dem nicht-aktivierten Zustand mittels eines elektronischen Aktuators hin und her geschaltet werden.

Der Hebel ist zwischen einer Offenstellung und einer Schließstellung um die Längsachse drehbar angeordnet.

Durch den Koppelmechanismus kann über eine erste Drehbewegung des Mitnehmers um die Längsachse in eine erste Drehrichtung der Hebel aus der Offenstellung in die Schließstellung gedreht werden, und über eine zweite Drehbewegung des Mitnehmers um die Längsachse in eine, der ersten Drehrichtung entgegengesetzte zweite Drehrichtung der Hebel aus der Schließstellung in die Offenstellung gedreht werden.

Der Koppelmechanismus weist vorzugsweise ein radial beweglich gelagertes Greifelement auf und ist dazu konfiguriert, mit Hilfe des Greifelements eine Relativdrehbewegung des Hebels gegenüber dem Zylindergehäuse zu verhindern, wenn sich der Hebel in der Schließstellung befindet, und vorzugsweise eine Relativdrehbewegung des Hebels gegenüber dem Zylindergehäuse zu verhindern, wenn sich der Hebel in der Offenstellung befindet.

Der elektronische Aktuator ist vorzugsweise dazu konfiguriert, in Abhängigkeit eines gültigen Authentifizierungssignals den Knauf drehfest mit dem Mitnehmer zu verbinden, beispielsweise für eine vorbestimmte kurze Zeitdauer, beispielsweise 1 s, 2 s, 3 s, 4 s, 5 s, 6 s, 7 s, 8 s, 9 s, 10 s, oder länger, vorzugsweise weniger als 30 s, vorzugsweise weniger als 15 s. Im nicht-aktivierten Zustand wird diese drehfeste Verbindung durch den Aktuator gelöst bzw. gelöst gehalten. In dem nicht-aktivierten Zustand kann also über eine Drehung des Knaufs der Mitnehmer nicht gedreht werden. Dabei kann insbesondere eine mit dem Aktuator verbundene Authentifizierungseinrichtung vorgesehen sein, die dazu eingerichtet ist, das gültige Authentifizierungssignal von einem Transponder zu empfangen, vorzugsweise über eine Funkverbindung. So kann beispielsweise der Knauf als Raum für die Unterbringung einer solchen Authentifizierungseinrichtung dienen. Vorzugsweise erfolgt die Authentifizierung über einen aktiven und/oder einen passiven Transponder. Vorzugsweise kann hierzu eine Karte (beispielsweise Mifare-Karte), ein aktiver Transponder mit einer aktiven Energieversorgung (Batterie), ein Mobilfunk-Telefon (z. B. Smartphone), und/oder eine (externe) Pincode-Tastatur etc. oder allgemeiner ein Authentifizierungsmedium vorgesehen sein bzw. verwendet werden.

Durch den Koppelmechanismus lässt sich erzielen, dass der Hebel gegenüber dem Zylindergehäuse nicht gedreht werden kann, wenn sich der Hebel im nicht-aktivierten Zustand des Hebelzylinders in der Schließstellung befindet, und vorzugsweise auch dann nicht gedreht werden kann, wenn sich der Hebel im nicht-aktivierten Zustand des Hebelzylinders in der Offenstellung befindet. Auf diese Weise ist das Risiko, dass der Hebel - ohne gültiges Authentifizierungssignal - manuell oder mit einem einfachen Hilfsmittel aus der Schließstellung gedreht werden kann, signifikant reduziert. Mit anderen Worten lässt sich durch den zwischen dem Mitnehmer und dem Hebel wirkenden Koppelmechanismus im nicht-aktivierten Zustand eine Drehung des Hebels aus der Schließstellung heraus - oder gegebenenfalls auch aus mehreren Schließstellungen heraus - verhindern, wenn auf diesen eine seitliche, manipulative Kraft oder ein manipulatives Drehmoment eingebracht wird.

Somit lässt sich mit dem elektronischen Hebelzylinder eine erhöhte Sicherheit erzielen.

Durch das beweglich gelagerte Greifelement lässt sich dabei eine mechanisch stabile und zuverlässige Kopplung zwischen dem Zylindergehäuse einerseits und dem Hebel andererseits bewirken. Durch die radiale Lagerung des Greifelements lässt sich darüber hinaus erzielen, dass sich der elektronische Hebelzylinder mit einer besonders geringen Erstreckung entlang der Längsachse gestalten lässt.

Vorzugsweise weist der elektronische Hebelzylinder weiterhin ein, um die Längsachse drehbares Hebelführungs-Element auf, das drehfest mit dem Hebel verbunden ist. Durch das Hebelführungs-Element lässt sich vorteilhaft ein auf den Hebel wirkendes Drehmoment in das Innere des Zylindergehäuses übertragen. Beispielsweise kann das Hebelführungs-Element hierzu länglich gestaltet sein, wobei es sich entlang der Längsachse erstreckt. Dabei ist weiterhin vorteilhaft das Greifelement an dem Hebelführungs-Element radial beweglich gelagert. Somit ist insbesondere kein gesondertes Lagerteil zur Lagerung des Greifelements erforderlich.

Zur drehfesten Verbindung zwischen dem Hebel und dem Hebelführungs-Element kann vorgesehen sein, dass der Hebel eine, die Längsachse umfassende, nicht-kreisförmige Öffnung aufweist, in die das Hebelführungs-Element mit einem entsprechend geformten nicht-kreisförmigen Teilbereich eingreift.

Vorzugsweise weist das Zylindergehäuse eine Führungsfläche zur Führung des Hebelführungs-Elements auf, durch die eine Drehbewegung des Hebelführungs-Elements um die Längsachse geführt ist. Alternativ oder zusätzlich kann eine entsprechende Führungsfläche an einem, drehfest mit dem Zylindergehäuse verbundenen Teil, beispielsweise in Form eines Rastrings, ausgebildet sein.

Beispielsweise kann die Führungsfläche des Zylindergehäuses eine, mit Bezug auf die Längsachse radial einwärts weisende, kreiszylindrische Fläche sein, die sich symmetrisch um die Längsachse erstreckt. Das Hebelführungs-Element kann eine entsprechende, radial auswärts weisende, kreiszylindrische Fläche aufweisen, die mit der Führungsfläche des Zylindergehäuses zur Führung einer Drehbewegung des Hebelführungs-Elements zusammenwirkt.

Das Hebelführungs-Element kann mit Bezug auf die Längsachse einen ersten Endbereich und einen, dem ersten Endbereich gegenüberliegenden zweiten Endbereich aufweisen, wobei der erste Endbereich den nicht-kreisförmigen Teilbereich zur drehfesten Verbindung mit dem Hebel aufweist und der zweite Endbereich die radial auswärts weisende, kreiszylindrische Fläche für eine geführte Drehbewegung relativ zu dem Zylindergehäuse. Der erste Endbereich ist dementsprechend ein anwenderabgewandter Endbereich und der zweite Endbereich ein dem Anwender zugewandter Endbereich.

Vorzugsweise ist das Greifelement radial zwischen einer Koppelposition und einer Freigabeposition hin und her beweglich gelagert, wobei in der Freigabeposition der Hebel durch den Mitnehmer aus der Offenstellung in die Schließstellung gedreht werden kann und in der Koppelposition der Hebel durch den Mitnehmer nicht aus der Offenstellung in die Schließstellung gedreht werden kann.

Vorzugsweise ist die Gestaltung derart, dass sich der Hebel in der Offenstellung befindet, wenn sich das Greifelement in der Koppelposition befindet.

Vorzugsweise ist die Gestaltung weiterhin derart, dass in der Koppelposition des Greifelements eine Drehung des Hebelführungs-Elements gegenüber dem Zylindergehäuse beschränkt oder verhindert ist.

Vorzugsweise ist die Drehung des Hebelführungs-Elements gegenüber dem Zylindergehäuse in der Koppelposition des Greifelements durch einen radialen Eingriff des Greifelements in eine radiale Ausnehmung beschränkt oder verhindert, die im Zylindergehäuse oder in einem drehfest mit dem Zylindergehäuse verbundenen Teil, beispielsweise in Form eines Rastrings, ausgebildet ist.

Vorzugsweise ist das Greifelement derart gestaltet, dass es sich entlang einer, senkrecht zur Längsachse erstreckenden Querachse elastisch zusammendrücken lässt. Beispielsweise kann das Greifelement hierzu ein erstes Stiftteil und ein zweites Stiftteil aufweisen, die beide relativ zueinander entlang der Querachse beweglich gelagert sind, sowie ein zwischen den beiden Stiftteilen wirkendes elastisches Teil, beispielsweise in Form einer Druckfeder, durch das bzw. durch die die beiden genannten Stiftteile auseinandergedrückt werden. Dabei ist die Gestaltung weiterhin vorzugsweise derart, dass in der Koppelposition des Greifelements das erste Stiftteil durch die Wirkung des elastischen Teils in die radiale Ausnehmung des Zylindergehäuses bzw. des drehfest mit dem Zylindergehäuse verbundenen Teils radial eingreift, so dass hierdurch die Drehung des Hebelführungs-Elements gegenüber dem Zylindergehäuse beschränkt oder verhindert ist.

Vorzugsweise weist das Zylindergehäuse oder das drehfest mit dem Zylindergehäuse verbundene Teil bzw. der Rastring eine radial einwärts weisende Gleitfläche für das Greifelement auf, an der das erste Stiftteil während der Bewegung des Hebels aus der Offenstellung in die Schließstellung so entlang gleitet, dass es während dieser Bewegung radial einwärts vorgespannt ist. Die Gleitfläche kann insbesondere wie ein Teilbereich oder wie Teilbereiche eines Kreiszylinders geformt sein.

Vorzugsweise weist das Zylindergehäuse oder das drehfest mit dem Zylindergehäuse verbundene Teil weiterhin eine weitere radiale Ausnehmung auf, wobei das Greifelement in einer weiteren Koppelposition durch einen weiteren radialen Eingriff in die weitere radiale Ausnehmung derart radial eingreift, dass hierdurch eine Drehung des Hebelführungs-Elements gegenüber dem Zylindergehäuse beschränkt oder verhindert ist.

Beispielweise kann die Gestaltung derart sein, dass in der weiteren Koppelposition des Greifelements das zweite Stiftteil des Greifelements durch die Wirkung des elastischen Teils in die weitere radiale Ausnehmung des Zylindergehäuses bzw. des drehfest mit dem Zylindergehäuse verbundenen Teils eingreift, so dass hierdurch die Drehung des Hebelführungs-Elements gegenüber dem Zylindergehäuse beschränkt oder verhindert ist.

Vorzugsweise ist die Gestaltung weiterhin derart, dass die erste Drehbewegung des Mitnehmers um die Längsachse, durch die der Hebel aus der Offenstellung in die Schließstellung gedreht werden kann, eine erste Teildrehung und eine darauffolgende zweite Teildrehung umfasst, wobei durch die erste Teildrehung das Greifelement aus der Koppelposition in die Freigabeposition bewegt wird und durch die zweite Teildrehung der Hebel in die Schließstellung gedreht wird. Insbesondere kann die erste Drehbewegung aus ihrer ersten Teildrehung und ihrer zweiten Teildrehung bestehen.

Vorzugsweise ist die Gestaltung weiterhin derart, dass sich der Hebel in der Schließstellung befindet, wenn sich das Greifelement in der weiteren Koppelposition befindet.

Vorzugsweise ist die Gestaltung weiterhin derart, dass die zweite Drehbewegung des Mitnehmers um die Längsachse, durch die der Hebel aus der Schließstellung in die Offenstellung gedreht werden kann, eine erste Teildrehung und eine darauffolgende zweite Teildrehung umfasst, wobei durch die erste Teildrehung das Greifelement aus der weiteren Koppelposition in eine weitere Freigabeposition bewegt wird und durch die zweite Teildrehung der Hebel in die Offenstellung gedreht wird. Insbesondere kann die zweite Drehbewegung aus ihrer ersten Teildrehung und ihrer zweiten Teildrehung bestehen.

Vorzugsweise weist der elektronische Hebelzylinder weiterhin ein, um die Längsachse drehbares Greifelement-Führungselement auf, das dazu konfiguriert ist, durch eine Drehung in die erste Drehrichtung um die Längsachse relativ zu dem Hebelführungs-Element das Greifelement aus der Koppelposition in die Freigabeposition zu bewegen.

Das Greifelement-Führungselement kann als Teilbereich des Mitnehmers ausgebildet sein, der gegenüber dem restlichen Mitnehmer drehfest ist. Alternativ kann das Greifelement-Führungselement ein gesondertes Bauteil sein, das mit dem Mitnehmer so gekoppelt ist, dass eine Drehung des Mitnehmers eine Drehung des Greifelement-Führungselements bewirkt. Hierzu kann der Mitnehmer beispielsweise wenigstens einen, sich parallel zur Längsachse erstreckenden Fortsatz aufweisen, der in eine entsprechende, in dem Greifelement-Führungselement ausgebildete Ausnehmung oder Tasche eingreift.

Vorzugsweise ist die Gestaltung derart, dass die Drehung des Greifelement-Führungselements in die erste Drehrichtung einen Winkelbereich α umfasst, der zwischen 10° und 80° beträgt, vorzugsweise zwischen 20° und 70°, weiterhin vorzugsweise zwischen 30° und 65°, beispielsweise zwischen 45° und 55°.

Vorzugsweise weist das Greifelement-Führungselement eine kulissenartige Ausnehmung auf, und das Greifelement einen, sich parallel zur Längsachse erstreckenden und in die kulissenartige Ausnehmung eingreifenden Fortsatz, derart, dass bei der Drehung des Greifelement-Führungselements in die erste Drehrichtung das Greifelement durch eine Führung des Fortsatzes in der kulissenartigen Ausnehmung aus der Koppelposition in die Freigabeposition bewegt wird. Die Drehung des Greifelement-Führungselements in die erste Drehrichtung kann insbesondere Bestandteil der ersten Teildrehung der ersten Drehbewegung des Mitnehmers um die Längsachse darstellen, durch die der Hebel aus der Offenstellung in die Schließstellung gedreht werden kann.

Vorzugsweise weist das Greifelement-Führungselement weiterhin eine weitere kulissenartige Ausnehmung auf, und das Greifelement einen weiteren, sich parallel zur Längsachse erstreckenden und in die weitere kulissenartige Ausnehmung eingreifenden weiteren Fortsatz, derart, dass bei der ersten Teildrehung der zweiten Drehbewegung des Mitnehmers um die Längsachse, durch die der Hebel aus der Schließstellung in die Offenstellung gedreht werden kann, das Greifelement durch eine Führung des weiteren Fortsatzes in der weiteren kulissenartigen Ausnehmung aus der weiteren Koppelposition in die weitere Freigabeposition bewegt wird.

Weitere Vorteile, Merkmale und Einzelheiten der Erfindung ergeben sich aus der nachfolgenden Beschreibung eines bevorzugten Ausführungsbeispiels sowie anhand der Figuren. Die vorstehend in der Beschreibung genannten Merkmale und Merkmalskombinationen sowie die nachfolgend in der Figurenbeschreibung genannten und/oder in den Figuren alleine gezeigten Merkmale und Merkmalskombinationen sind nicht nur in den jeweils angegebenen Kombinationen, sondern auch in anderen Kombinationen oder alleinstehend verwendbar, ohne den Rahmen der Erfindung zu verlassen.

### Kurze Beschreibung der Figuren

Fig. 1 zeigt eine perspektivische Darstellung eines elektronischen Hebelzylinders gemäß der vorliegenden Anmeldung.
Fig. 2 zeigt eine perspektivische Darstellung des elektronischen Hebelzylinders aus einer weiteren Perspektive.
Fig. 3 zeigt eine, der Fig. 2 entsprechende Darstellung, bei entferntem Zylindergehäuse und Knauf des Hebelzylinders.
Fig. 4 zeigt eine Darstellung des Hebelzylinders nach Art einer Explosionsdarstellung (wobei das Zylindergehäuse abgeschnitten dargestellt ist).
Fig. 5 zeigt einen zentralen Bereich der Fig. 4 näher.
Fig. 6 zeigt eine der Fig. 4 entsprechende Darstellung aus einer weiteren Perspektive.
Fig. 7 zeigt einen zentralen Bereich der Fig. 6 näher.
Fig. 8a zeigt eine seitliche Darstellung eines Endbereichs des elektronischen Hebelzylinders bei entferntem Zylindergehäuse.
Fig. 8b zeigt einen Querschnitt entlang der in Fig. 8a bezeichneten Schnittebene A-A normal zur Längsachse des elektronischen Hebelzylinders.
Fig. 8c zeigt eine perspektivische Darstellung eines Greifelements und eines Rastrings in einer vom restlichen elektronischen Hebelzylinder separierten Form.
Fig. 9 zeigt eine seitliche Darstellung des elektronischen Hebelzylinders bei verkürzt dargestelltem Zylindergehäuse.
Figuren 10a bis 10d zeigen jeweils drei Schnittdarstellungen normal zur Längsachse, und zwar jeweils entlang der in Fig. 9 bezeichneten Schnittebenen A-A (links), B-B (mittig) und C-C (rechts).
Figuren 11a und 11b sowie Figuren 12a bis 12d zeigen weitere Darstellungen von Bauteilen des elektronischen Hebelzylinders.

### Detaillierte Beschreibung der Figuren

Fig. 1 zeigt eine perspektivische Darstellung eines elektronischen Hebelzylinders gemäß der vorliegenden Erfindung. Der elektronische Hebelzylinder - hier auch kurz als Hebelzylinder bezeichnet - weist ein Zylindergehäuse 2 auf. Fig. 2 zeigt eine perspektivische Darstellung des Hebelzylinders aus einer weiteren Perspektive. Wie in Fig. 2 skizziert, erstreckt sich das Zylindergehäuse 2 entlang einer Längsachse L. An einem ersten, dem Anwender zugewandten Ende des Zylindergehäuses 2 ist ein Knauf 4 angeordnet, der relativ zu dem Zylindergehäuse 2 um die Längsachse L drehbar gelagert ist. An einem, dem ersten Ende gegenüberliegenden zweiten, also anwenderabgewandten Ende des Zylindergehäuses 2 ist ein Hebel 8 angeordnet, der zwischen einer Offenstellung und einer Schließstellung um die Längsachse L drehbar angeordnet ist. Die Offenstellung und die Schließstellung des Hebels können, wie an sich üblich, mit Bezug auf die Längsachse L um 90° versetzt sein.

Fig. 3 zeigt eine, der Fig. 2 entsprechende Darstellung, bei entferntem Zylindergehäuse 2 und Knauf 4 des Hebelzylinders. Wie in dieser Figur skizziert, weist der Hebelzylinder weiterhin einen, um die Längsachse L drehbaren Zylinderkern 66, sowie einen, beispielsweise in Fig. 6 bezeichneten, ebenfalls um die Längsachse L drehbaren und mit dem Zylinderkern drehfest verbindbaren Mitnehmer 6 auf. Der Mitnehmer 6 kann ein im Wesentlichen scheibenförmiges Element sein, insbesondere ein im Wesentlichen ringscheibenförmig geformtes Element, dessen Symmetrieachse mit der Längsachse L zusammenfällt. Dies ist vorteilhaft mit Bezug auf die Kraftübertragung zwischen dem Zylinderkern 66 und dem Mitnehmer 6. Vorzugsweise weist der Mitnehmer 6 mit Bezug auf die Längsachse L einen radialen Durchmesser auf, der geringer ist als der Durchmesser des Zylinderkerns 66. Mit anderen Worten kann der Mitnehmer 6 so gestaltet sein, dass er radial innerhalb des Zylinderkerns 66 angeordnet ist. Dies ist vorteilhaft, weil hierdurch auch einfache und zuverlässige Weise sichergestellt werden kann, dass der Mitnehmer 6 nicht unvorteilhaft mit einem Innenwandbereich des Zylindergehäuses 2 wechselwirkt. Der Mitnehmer 6 kann als Teil des Zylinderkerns 66 aufgefasst werden. Alternativ kann er als separates Bauteil aufgefasst werden. Dabei weist der Hebelzylinder einen aktivierten Zustand auf, in dem der Knauf 4 drehfest mit dem Mitnehmer 6 verbunden ist, und einen nicht-aktivierten Zustand auf, in dem der Knauf 4 nicht drehfest mit dem Mitnehmer 6 verbunden ist. Zwischen dem aktivierten Zustand und dem nicht-aktivierten Zustand kann mittels eines elektronischen Aktuators hin und her geschaltet werden.

Fig. 4 zeigt eine Darstellung des Hebelzylinders nach Art einer Explosionsdarstellung (wobei das Zylindergehäuse verkürzt bzw. abgeschnitten dargestellt ist). Fig. 5 zeigt einen zentralen Bereich der Fig. 4 näher.

Wie skizziert, weist der Hebelzylinder weiterhin einen, zwischen dem Mitnehmer 6 und dem Hebel 8 wirkenden Koppelmechanismus 10 auf. Durch diesen Koppelmechanismus kann der Hebel 8 über eine erste Drehbewegung des Mitnehmers 6 um die Längsachse L in eine erste Drehrichtung aus der Offenstellung in die Schließstellung gedreht werden. Über eine zweite Drehbewegung des Mitnehmers 6 um die Längsachse L in eine, der ersten Drehrichtung entgegengesetzte zweite Drehrichtung kann der Hebel 8 aus der Schließstellung in die Offenstellung gedreht werden.

Der Koppelmechanismus 10 weist mindestens ein radial beweglich gelagertes Greifelement 12 auf. Dabei ist der Koppelmechanismus 10 dazu konfiguriert, mit Hilfe des Greifelements 12 eine Relativdrehbewegung des Hebels 8 gegenüber dem Zylindergehäuse 2 zu verhindern, wenn sich der Hebel 8 in der Schließstellung befindet, und vorzugsweise auch dann eine Relativdrehbewegung des Hebels 8 gegenüber dem Zylindergehäuse 2 zu verhindern, wenn sich der Hebel in der Offenstellung befindet.

Der Hebelzylinder weist bei dem hier gezeigten Ausführungsbeispiel weiterhin ein, um die Längsachse L drehbares Hebelführungs-Element 14 auf.

Das Hebelführungs-Element 14 ist drehfest mit dem Hebel 8 verbunden. Hierzu kann das Hebelführungs-Element 14 an einem, dem Knauf 4 gegenüberliegenden Endbereich einen, im Querschnitt normal zur Längsachse L nicht-kreisförmigen Teilbereich aufweisen, der drehfest in eine entsprechend geformte nicht-kreisförmige Öffnung des Hebels 8 so eingreift, dass hierdurch ein Formschluss gebildet ist, durch den die drehfeste Verbindung zwischen dem Hebelführungs-Element 14 und dem Hebel 8 hergestellt ist.

Fig. 6 zeigt eine der Fig. 4 entsprechende Darstellung aus einer weiteren Perspektive. Fig. 7 zeigt einen zentralen Bereich der Fig. 6 näher.

Zur Führung einer Drehbewegung des Hebelführungs-Elements 14 um die Längsachse L kann das Zylindergehäuse 2 eine insbesondere radial einwärts gerichtete, kreiszylindrische Führungsfläche (in den Figuren 4 bis 7 nicht gezeigt) aufweisen, und das Hebelführungs-Element 14 eine hiermit entsprechend wechselwirkende Führungsfläche 148 aufweisen. Die Führungsfläche 148 des Hebelführungs-Elements 14 kann insbesondere eine radial auswärts weisende, kreiszylindrische Fläche sein. Alternativ oder zusätzlich hierzu kann der Hebelzylinder, wie im hier gezeigten Beispiel der Fall, ein separates Bauteil, beispielsweise in Form eines Rastrings 18 aufweisen, das bzw. der eine, in Fig. 5 bezeichnete, radial einwärts gerichtete Führungsfläche 182 zur weiteren Führung der Drehung des Hebelführungs-Elements 14 um die Längsachse L aufweist. Das Hebelführungs-Element 14 kann zwei hierzu korrespondiere, in Fig. 7 bezeichnete Führungsflächen 142, 144 aufweisen, derart, dass durch eine Wechselwirkung der Führungsfläche 182 des Rastrings 18 mit den zwei Führungsflächen 142, 144 des Hebelführungs-Elements 14 eine Drehbewegung des Hebelführungs-Elements 14 um die Längsachse L geführt ist. Der Rastring 18 überlappt dementsprechend das Hebelführungs-Element 14 im Bereich seiner Führungsflächen 142, 144. Die Führungsflächen 142, 144 können mit Bezug auf die Längsachse L zueinander gegenüberliegend ausgebildet sein, insbesondere symmetrisch.

Das Greifelement 12 ist an dem Hebelführungs-Element 14 radial beweglich gelagert. Hierzu weist das Hebelführungs-Element 14 an seinem zum Knauf 4 weisenden Endbereich eine Lagerfläche auf, durch die das Greifelement 12 radial beweglich an dem Hebelführungs-Element 14 gelagert ist. In Fig. 5 ist eine entsprechende, senkrecht zur Längsachse L orientierte Querachse R skizziert, entlang der das Greifelement 12 radial beweglich gelagert ist. Diese Querachse R ist dementsprechend fest gegenüber dem Hebelführungs-Element 14, d. h. bei einer Drehung des Hebelführungs-Elements 14 um die Längsachse L dreht die Querachse R entsprechend mit.

Die Lagerfläche zur Führung des Greifelements 14 kann insbesondere länglich und kanalartig ausgebildet sein, so dass sie sich entlang der Querachse R erstreckt. Dabei endet die Lagerfläche an zwei radial gegenüberliegenden Ausmündungen, die vorzugsweise an den beiden Führungsflächen 142, 144 des Hebelführungs-Elements 14 gebildet sind.

Das Greifelement 12 ist radial zwischen einer Koppelposition und einer Freigabeposition hin und her beweglich gelagert. In der Koppelposition ist durch das Greifelement 12 eine Kopplung zwischen dem Hebelführungs-Element 14 und dem Zylindergehäuse 2 bzw. dem mit diesem drehfest verbundenen Rastring 18 hergestellt, so dass eine Drehung des Hebelführungs-Elements 14 gegenüber dem Zylindergehäuse 2 beschränkt oder zumindest verhindert ist. In der Freigabeposition kann sich das Hebelführungs-Element 14 gegenüber dem Zylindergehäuse 2 bzw. dem Rastring 18 drehen.

Wenn sich das Greifelement 12 in der Koppelposition befindet, befindet sich der Hebel 8 in der Offenstellung. Somit kann in der Koppelposition des Greifelements 12 der Hebel 8 insbesondere nicht durch den Mitnehmer 6 aus der Offenstellung in die Schließstellung gedreht werden kann. Wenn sich das Greifelement 12 jedoch in der Freigabeposition befindet, kann der Hebel 8 durch den Mitnehmer 6 aus der Offenstellung in die Schließstellung gedreht werden kann.

Eine Drehung des Hebelführungs-Elements 14 gegenüber dem Zylindergehäuse 2 in der Koppelposition des Greifelements 12 ist insbesondere durch einen radialen Eingriff des Greifelements 12 in eine radiale Ausnehmung 16 beschränkt oder verhindert, die im Zylindergehäuse bzw. in dem Rastring 18 ausgebildet ist.

Das Greifelement 12 ist beim gezeigten Beispiel derart gestaltet, dass es sich entlang der Querachse R elastisch zusammendrücken lässt. Hierzu weist das Greifelement 12 ein, in Fig. 5 bezeichnetes, erstes Stiftteil 12' und ein zweites Stiftteil 12" auf. Diese beiden Stiftteile 12', 12" sind relativ zueinander entlang der Querachse R beweglich. Weiterhin weist das Greifelement 12 ein zwischen den beiden Stiftteilen wirkendes elastisches Teil, beispielsweise in Form einer Druckfeder 12‴ auf, durch das die beiden genannten Stiftteile 12', 12" auseinander, also voneinander weggedrückt werden.

Dabei ist die Gestaltung derart, dass in der Koppelposition des Greifelements 12 das erste Stiftteil 12' durch die Wirkung des elastischen Teils 12‴ in die radiale Ausnehmung 16 des Rastrings 18 eingreift, so dass hierdurch die Drehung des Hebelführungs-Elements 14 gegenüber dem Zylindergehäuse 2 beschränkt oder verhindert ist.

Der Rastring 18 weist beim gezeigten Beispiel außerdem eine weitere radiale Ausnehmung 17 auf, wobei das Greifelement 12 in einer weiteren Koppelposition durch einen weiteren radialen Eingriff in die weitere radiale Ausnehmung 17 derart radial eingreift, dass hierdurch eine Drehung des Hebelführungs-Elements 14 gegenüber dem Zylindergehäuse 2 wiederum beschränkt oder verhindert ist. Dabei greift in der weiteren Koppelposition des Greifelements 12 das zweite Stiftteil 12" durch die Wirkung des elastischen Teils 12‴ in die weitere radiale Ausnehmung 17 des Rastrings 18 ein, so dass hierdurch die Drehung des Hebelführungs-Elements 14 gegenüber dem Zylindergehäuse 2 beschränkt oder verhindert ist.

Die erste Drehbewegung des Mitnehmers 6 um die Längsachse L, durch die der Hebel 8 aus der Offenstellung in die Schließstellung gedreht wird, umfasst eine erste Teildrehung und eine darauffolgende zweite Teildrehung. Durch die erste Teildrehung wird dabei das Greifelement 12 aus der Koppelposition in die Freigabeposition bewegt und durch die zweite Teildrehung wird der Hebel 8 in die Schließstellung gedreht.

Wenn sich das Greifelement 12 in der weiteren Koppelposition befindet, befindet sich der Hebel 8 in der Schließstellung.

Analog umfasst die zweite Drehbewegung des Mitnehmers 6 um die Längsachse L, durch die der Hebel aus der Schließstellung in die Offenstellung gedreht werden kann, eine erste Teildrehung und eine darauffolgende zweite Teildrehung. Durch die erste Teildrehung wird das Greifelement 12 aus der weiteren Koppelposition in eine weitere Freigabeposition bewegt und durch die zweite Teildrehung wird der Hebel 8 in die Offenstellung gedreht.

Fig. 8a zeigt eine seitliche Darstellung eines Endbereichs des Hebelzylinders bei entferntem Zylindergehäuse. Fig. 8b zeigt einen Querschnitt entlang der in Fig. 8a bezeichneten Schnittebene A-A normal zur Längsachse L. In Fig. 8b ist somit das Hebelführungs-Element 14 mit seinen beiden Führungsflächen 142, 144 zu erkennen, die zur Führung der Drehbewegung des Hebelführungs-Elements 14 um die Längsachse L mit der Führungsfläche 182 des Rastrings 18 wechselwirken. Wie weiterhin der Fig. 8b zu entnehmen, können die Mittelpunkte der beiden radialen Ausnehmungen 16, 17 durch einen Winkelbereich β voneinander getrennt sein, der beispielsweise zwischen 70° und 110° beträgt, bevorzugt zwischen 80° und 100°, beispielsweise 90°. Wie weiter in der Fig. 8b gezeigt, werden beide Stiftteile 12', 12" des Greifelements 12 innerhalb des Hebelführungs-Elements 14 geführt und können sich nur entlang der Querachse R bewegen. Durch die Druckfeder 12‴ zwischen den beiden Stiftteilen 12', 12" werden diese Stiftteile - wie in Fig. 8c dargestellt - von innen gegen die Führungsfläche 182 des Rastrings 18 gedrückt, wenn nicht eines der beiden Stiftteile 12', 12" in eine der beiden Ausnehmungen 16, 17 eingreift.

Wenn das Hebelführungs-Element 14 im nicht-gekoppelten bzw. nicht-verriegelten Zustand innerhalb des Rastrings 18 gedreht wird, kann bei zwei bestimmten Winkellagen genau einer der beiden Stiftteile 12', 12" in eine der beiden Ausnehmungen 16, 17 des Rastrings 18 eingreifen und eine weitere Drehung des Hebelführungs-Elements 14 gegenüber dem Rastring 18 und somit gegenüber dem Zylindergehäuse 2 ist nicht mehr möglich. Fig. 8c zeigt das Greifelement 12 und den Rastring 18 in separierter Form. Die beiden Stiftteile 12', 12" des Greifelements 12 werden durch das Hebelführungs-Element 14 so geführt, dass sie sich nur entlang der Querachse R bewegen können. Die Druckfeder 12‴ drückt die beiden Stiftteile 12', 12" von innen gegen die Führungsfläche 182 des Rastrings 18 bzw., bei entsprechender Winkellage, das erste Stiftteil 12' in die Ausnehmung 16 oder das zweite Stiftteil 12" in die weitere Ausnehmung 17.

Wie zu erkennen, ist die Führungsfläche 182 des Rastrings 18, in Umfangsrichtung betrachtet, nicht nur durch die radiale Ausnehmung 16 und die weitere radiale Ausnehmung 17 unterbrochen, sondern außerdem durch zwei, sich radial nach innen vorwölbende Anschlagbereiche 184, 186, die dazu gestaltet sind, eine Drehbewegung des Hebelführungs-Elements 14 gegenüber dem Rastring 18 zu begrenzen.

Weiterhin weist der Hebelzylinder ein, beispielsweise in den Figuren 4 bis 7 bezeichnetes, um die Längsachse L drehbares Greifelement-Führungselement 20 auf. Mit Bezug auf die Querachse R ist das Greifelement-Führungselement 20 dem Hebel 8 gegenüberliegend angeordnet.

Zur Führung einer Drehung des Greifelement-Führungselements 20 um die Längsachse L kann das Hebelführungs-Element 14 eine radial einwärts weisende, insbesondere kreiszylindrische Führungsfläche 147 aufweisen, die hierzu mit einer entsprechenden, radial auswärts weisenden, insbesondere kreiszylindrischen Führungsfläche 27 des Greifelement-Führungselements 20 wechselwirkt.

Das Greifelement-Führungselement 20 ist dazu konfiguriert ist, durch eine Drehung um die Längsachse L in die erste Drehrichtung relativ zu dem Hebelführungs-Element 14 das Greifelement 12 aus der Koppelposition in die Freigabeposition zu bewegen. Hierzu weist das Greifelement-Führungselement 20 ein entsprechendes Drehspiel gegenüber dem Hebelführungs-Element 14 auf, das beispielsweise etwa 50° betragen kann.

Das Greifelement-Führungselement 20 weist eine kulissenartige Ausnehmung 22 auf und das Greifelement 12 weist einen, sich parallel zur oder entlang der Längsachse L erstreckenden und in die kulissenartige Ausnehmung 22 eingreifenden, beispielsweise stiftförmigen Fortsatz 122 auf, derart, dass bei der Drehung des Greifelement-Führungselements 20 zur Bewegung des Greifelements 12 aus der Koppelposition radial einwärts in die Freigabeposition, das Greifelement 12 durch eine Führung des Fortsatzes 122 in der kulissenartigen Ausnehmung 22 aus der Koppelposition in die Freigabeposition bewegt wird. Mit anderen Worten wird hierbei der an dem ersten Stiftteil 12' ansetzende Fortsatz 122 des Greifelements 12 durch die kulissenartige Ausnehmung 22 zwangsgeführt.

In analoger Weise ist das Greifelement-Führungselement 20 dazu konfiguriert, durch eine weitere Drehung um die Längsachse L in die zweite Drehrichtung relativ zu dem Hebelführungs-Element 14 das Greifelement 12 aus der weiteren Koppelposition in die weitere Freigabeposition zu bewegen.

Entsprechend weist das Greifelement-Führungselement 20 weiterhin eine weitere kulissenartige Ausnehmung 23 auf und das Greifelement 12 weist einen weiteren, sich parallel zur oder entlang der Längsachse L erstreckenden und in die weitere kulissenartige Ausnehmung 23 eingreifenden weiteren Fortsatz 123 auf, derart, dass bei der weiteren Drehung des Greifelement-Führungselements 20 zur Bewegung des Greifelements 12 aus der weiteren Koppelposition in die weitere Freigabeposition, das Greifelement 12 durch eine Führung des weiteren Fortsatzes 123 in der weiteren kulissenartigen Ausnehmung 23 aus der weiteren Koppelposition radial einwärts in die weitere Freigabeposition bewegt wird.

Die Drehung des Greifelement-Führungselements 20 in die erste Drehrichtung zur Bewegung des Greifelements 12 aus der Koppelposition in die Freigabeposition umfasst dabei einen Winkelbereich α, der beispielsweise zwischen 30° und 65°, vorzugsweise zwischen 45° und 55° beträgt, also beispielsweise 50°. Dieser Winkelbereich α entspricht vorzugsweise dem oben genannten Drehspiel. Entsprechendes gilt für die weitere Drehung des Greifelement-Führungselements 20 in die zweite Drehrichtung zur Bewegung des Greifelements 12 aus der weiteren Koppelposition in die weitere Freigabeposition.

Das Greifelement-Führungselement 20 ist drehfest mit dem Mitnehmer 6 verbunden. Das Greifelement-Führungselement 20 kann, wie im gezeigten Beispiel der Fall, als separates Bauteil gebildet sein. Alternativ kann das Greifelement-Führungselement 20 als Teilbereich des Mitnehmers 6 gestaltet sein.

Dementsprechend tauchen also die Fortsätze 122, 123 in die kulissenartigen Ausnehmungen 22, 23 des Greifelement-Führungselements 20 ein und durch das ca. 50°-Drehspiel zwischen dem Greifelement-Führungselement 20 und dem Hebelführungs-Element 14 kann den Stiftteilen 12', 12" eine entsprechende, entlang der Querachse R erfolgende Bewegung aufgezwungen werden, indem die Fortsätze 122, 123 der Stiftteile 12', 12" entsprechend geformten Wandbereichen der kulissenartigen Ausnehmungen 22, 23 folgen müssen. Hierdurch wird das gerade sperrende bzw. koppelnde Stiftteil 12' bzw. 12" aus der betreffenden Ausnehmung 16 bzw. 17 des Rastrings 18 radial nach innen herausgezogen, und eine Drehung des Hebelführungs-Elements 14 ist nunmehr bis zur nächsten, insbesondere 90° versetzt liegenden Rastposition möglich, in der das entsprechend andere Stiftteil 12" bzw. 12' in die entsprechend andere Ausnehmung 17 bzw. 16 des Rastrings 18 einschnappen kann.

Dementsprechend wird bei der ersten Teildrehung der ersten Drehbewegung des Mitnehmers 6 über die genannte Drehung des Greifelement-Führungselements 20 in die erste Drehrichtung das Greifelement 12 aus der Koppelposition in die Freigabeposition bewegt. Analog wird bei der der ersten Teildrehung der zweiten Drehbewegung des Mitnehmers 6 über die genannte Drehung des Greifelement-Führungselements 20 in die zweite Drehrichtung das Greifelement 12 aus der weiteren Koppelposition in die weitere Freigabeposition bewegt.

Das Hebelführungs-Element 14 weist weiterhin eine, in Fig. 5 bezeichnete Schulterfläche 146 auf, die in Umfangsrichtung ausgebildet ist. Das Greifelement-Führungselement 20 weist einen radial vorstehenden Mitnehmer 28 auf. Dabei sind die Schulterfläche 146 und der Mitnehmer 28 so gebildet, dass bei der zweiten Teildrehung der ersten Drehbewegung des Mitnehmers 6 das Hebelführungs-Element 14 durch das Greifelement-Führungselement 20 gedreht wird.

Analog weist das Hebelführungs-Element 14 weiterhin eine weitere Schulterfläche 146' auf, die in Umfangsrichtung ausgebildet ist. Dabei sind die weitere Schulterfläche 146' und der Mitnehmer 28 so gebildet, dass bei der zweiten Teildrehung der zweiten Drehbewegung des Mitnehmers 6 das Hebelführungs-Element 14 durch das Greifelement-Führungselement 20 gedreht wird.

Die beiden Schulterflächen 146, 146' und der Mitnehmer 28 sind vorzugsweise so gestaltet, dass durch sie das Drehspiel des Greifelement-Führungselements 20 gegenüber dem Hebelführungs-Element 14 begrenzt ist.

Grundsätzlich kann die kulissenartige Ausnehmung 22 so geformt sein, dass bei der zweiten Teildrehung der ersten Drehbewegung des Mitnehmers 6 das Hebelführungs-Element 14 unmittelbar durch die Wechselwirkung zwischen dem Fortsatz 122 des Greifelements 12 und der kulissenartige Ausnehmung 22 bewirkt wird. Allerdings ist es mechanisch vorteilhafter, wenn die entsprechende Drehmoment-Übertragung über den Mitnehmer 28 und die Schulterfläche 146 des Hebelführungs-Elements 14 erfolgt. Analoges gilt mit Bezug auf die weitere kulissenartige Ausnehmung 23 bei der zweiten Teildrehung der zweiten Drehbewegung des Mitnehmers 6.

Fig. 9 zeigt eine seitliche Darstellung des Hebelzylinders. Die Figuren 10a bis 10d zeigen jeweils drei Schnittdarstellungen normal zur Längsachse, und zwar jeweils entlang der in Fig. 9 bezeichneten Schnittebenen A-A (links), B-B (mittig) und C-C (rechts). Der Schnitt A-A ist so durch den Rastring 18 gelegt, dass er die radiale Ausnehmung 16 und die weitere radiale Ausnehmung 17 durchsetzt. Der Schnitt B-B durchsetzt das Hebelführungselement 14 und die Fortsätze 122, 123 des Greifelements 12, der Schnitt C-C durchsetzt das Greifelement-Führungselement 20.

Die Fig. 10a zeigt den Zustand, in dem sich das Greifelement 12 in der Koppelposition befindet. Dementsprechend greift das Greifelement 12 mit seinem ersten Stiftteil 12' radial in die radiale Ausnehmung 16 des Rastrings 18 ein, wie im Schnitt A-A zu erkennen. Der im Schnitt B-B gezeigte Hebel 8 befindet sich in der Offenstellung. Der Fortsatz 122 des Greifelements 12 greift in die kulissenartigen Ausnehmung 22 ein, wobei die Ausnehmung 22 so geformt ist, dass sich der Fortsatz 122 und somit der erste Stiftteil 12' in einer radial äußeren Position befinden. Der Fortsatz 122 ist hier quasi frei gegenüber der Ausnehmung 22. Wie im Schnitt C-C zu erkennen, befindet sich hierbei das Greifelement-Führungselement 20 in einer Drehposition, in der der Mitnehmer 28 an der Schulterfläche 146 des Hebelführungs-Elements 14 anliegt. Hierdurch ist, ausgehend von dem in Fig. 10a gezeigten Zustand, eine Drehbewegung des Greifelement-Führungselements 20 gegenüber dem Hebelführungs-Element 14 lediglich in eine Drehrichtung, hier in die erste Drehrichtung möglich.

Ferner ist im Schnitt B-B der Fig. 10a die oben erwähnte radial einwärts gerichtete Führungsfläche 21 des Zylindergehäuses 2 zur Führung einer Drehbewegung des Hebelführungs-Elements 14 bezeichnet.

Ausgehend von dem in Fig. 10a gezeigten Zustand kann der Mitnehmer 6 und somit das drehfest mit dem Mitnehmer 6 verbundene Greifelement-Führungselement 20 in die erste Drehrichtung gedreht werden, wie durch den dicken Pfeil im Schnitt C-C der Fig. 10a angedeutet. Das Zylindergehäuse 2 wird hier im Sinn einer Einbausituation als lagefest angenommen. Solange sich das Greifelement 12 in der Koppelposition befindet, ist dementsprechend auch das Hebelführungs-Element 14 drehlagefest. Daher wird durch die Drehung des Greifelement-Führungselements 20 in die erste Drehrichtung der Fortsatz 122 des Greifelements 12 durch die Drehbewegung der kulissenartigen Ausnehmung 22 zwangsgeführt nach radial innen bewegt und damit das Greifelement 12 aus der Koppelposition in die Freigabeposition bewegt. Fig. 10b zeigt den Zustand nach Erreichen der Freigabeposition. Wie im Schnitt A-A zu erkennen hat sich der Fortsatz 122 und damit das erste Stiftteil 12' radial nach innen zurückgezogen, so dass Letzteres nicht mehr in die radiale Ausnehmung 22 des Rastrings 18 eingreift. Der Schnitt B-B zeigt die Form der kulissenartigen Ausnehmung 22 und die Position des Fortsatzes 122. Wie im Schnitt C-C zu erkennen, befindet sich jetzt das Greifelement-Führungselement 20 in einer Drehposition, in der der Mitnehmer 28 an der weiteren Schulterfläche 146' des Hebelführungs-Elements 14 anliegt. Im Schnitt C-C ist außerdem der Winkel α gezeigt, um den sich das Greifelement-Führungselement 20 hierbei gedreht hat. Mithin stellt diese Drehung die erste Teildrehung der ersten Drehbewegung des Mitnehmers 6 dar.

Bei der Weiterdrehung des Mitnehmers 6 und somit des Greifelement-Führungselements 20 in die erste Drehrichtung wird diese Drehung von dem Mitnehmer 28 des Greifelement-Führungselements 20 auf die Schulterfläche 146 des Hebelführungs-Elements 14 übertragen, so dass sich das Hebelführungs-Element 14 und mit diesem der Hebel 8 entsprechend weiterdreht. Wie in Fig. 10c durch einen dicken Doppelpfeil angedeutet, kann hierbei das Greifelement-Führungselements 20 innerhalb eines gewissen Winkelbereichs frei hin und hergedreht werden, weil sowohl das erste Stiftelement 12', als auch das zweite Stiftelement 12", wie im Schnitt A-A zu erkennen, von innen gegen die radial einwärts gerichtete Führungsfläche 182 des Rastrings 18 gedrückt wird, so dass das Greifelement 12 in keine der beiden radialen Ausnehmungen 16, 17 eingreifen kann und somit weder die Koppelposition, noch die weitere Koppelposition einnehmen kann.

Wenn jedoch - ausgehend von dem in Fig. 10b gezeigten Zustand - der Mitnehmer 6 und somit das Greifelement-Führungselements 20 um einen bestimmtem weiteren Winkelbereich, insbesondere 90°, weiter in die erste Drehrichtung gedreht wird, greift das Greifelement 12, jetzt mit seinem zweiten Stiftelement 12" schließlich in die weitere radiale Ausnehmung 17 ein und die weitere Koppelposition ist eingenommen. Dieser Zustand ist in Fig. 10d dargestellt. Diese Weiterdrehung stellt somit die zweite Teildrehung der ersten Drehbewegung des Mitnehmers 6 dar. Der weitere Winkelbereich, der hierbei überstrichen wird, kann beispielsweise etwa oder genau 90° entsprechen. Um diesen Winkelbereich wird der Hebel 8 weitergedreht, so dass sich hierdurch der typische 90°-Versatz zwischen der Offenstellung und der Schließstellung des Hebels 8 erzielen lässt.

Die Rückdrehung erfolgt in völlig analoger Weise. Dementsprechend wird durch die erste Teildrehung der zweiten Drehbewegung des Mitnehmers 6 in die zweite Drehrichtung zunächst das Greifelement 12 aus der weiteren Koppelposition in die weitere Freigabeposition bewegt und anschließend durch die zweite Teildrehung der Hebel 8 aus der Schließstellung in die Offenstellung bewegt.

Fig. 11a zeigt eine perspektivische Ansicht auf Bauteile des Hebelzylinders bei abgenommenem Zylindergehäuse. Zu erkennen ist das Greifelement-Führungselement 20, das mit 50° Drehspiel in das Hebelführungs-Element 14 eingreift, sowie der Rastring 18. Dessen Ausnehmungen 22, 23 sind hier aufgrund der Blickrichtung nicht zu erkennen.

Fig. 11b zeigt das Hebelführungs-Element 14, das Greifelement-Führungselement 20 und den Rastring 18. Zur drehfesten Verbindung zwischen dem Rastring 18 und dem Zylindergehäuse 2 kann wenigstens ein, sich parallel zur Längsachse L erstreckendes stiftartiges Verbindungsteil 182 vorgesehen sein, das einerseits mit dem Rastring 18 verbunden ist und andererseits, wie beispielsweise in Fig. 5 angedeutet, mit dem Zylindergehäuse 2.

Fig. 12a zeigt eine seitliche Ansicht des Hebelzylinders bei abgenommenem Zylindergehäuse. Markiert ist ein normal zur Längsachse L geführter Schnitt A-A durch das Hebelführungs-Element 14.

Fig. 12b zeigt eine entsprechende perspektivische Ansicht. Zu erkennen ist unter anderem das Greifelement-Führungselement 20. In diesem können zwei Taschen 209 ausgebildet sein, in die entsprechende, in Fig. 7 bezeichnete Fortsätze 69 des Mitnehmers 6 zur drehfesten Kopplung eingreifen. Wie oben dargestellt, ist der Durchmesser des Mitnehmers 6 vorzugsweise etwas geringer als derjenige des Zylinderkerns 66 um eine möglichst reibungsfreie Drehbewegung des Mitnehmers 6 um die Längsachse L zu ermöglichen.

Fig. 12c zeigt den in Fig. 12a bezeichneten Schnitt A-A und Fig. 12d das in Fig. 12c bezeichnete Detail B. Zu erkennen sind die beiden Fortsätze 122, 123, die in die kulissenartigen Ausnehmungen 22, 23 eingreifen. Zu erkennen sind auch die Wandbereiche, die die Kulissen bilden, an denen die Fortsätze 122, 123, entlanggleiten können, wodurch die beschriebenen Bewegungen der beiden Stiftteile 12', 12" innerhalb der Hebelführungs-Element 14 erzwungen werden. Hierdurch wird das entsprechende verriegelnde bzw. koppelnde Stiftelement aus der entsprechenden Ausnehmung des Rastrings 18 nach radial innen herausgezogen und der Hebel 8 dadurch entriegelt.

## Patentansprüche

1. Elektronischer Hebelzylinder, aufweisend
- ein, sich um eine Längsachse (L) erstreckendes Zylindergehäuse (2),
- einen, an einem ersten Ende des Zylindergehäuses (2) angeordneten Knauf (4), der relativ zu dem Zylindergehäuse (2) um die Längsachse (L) drehbar gelagert ist,
einen, um die Längsachse (L) drehbaren Zylinderkern (66) und einen, um die Längsachse (L) drehbaren und mit dem Zylinderkern drehfest verbindbaren Mitnehmer (6),wobei der Hebelzylinder einen aktivierten Zustand aufweist, in dem der Knauf (4) drehfest mit dem Mitnehmer (6) verbunden ist, und einen nicht-aktivierten Zustand aufweist, in dem der Knauf (4) nicht drehfest mit dem Mitnehmer (6) verbunden ist, wobei vorzugsweise zwischen dem aktivierten Zustand und dem nicht-aktivierten Zustand mittels eines elektronischen Aktuators hin und her geschaltet werden kann,
- einen, an einem, dem ersten Ende gegenüberliegenden zweiten Ende des Zylindergehäuses (2) angeordneten Hebel (8), der zwischen einer Offenstellung und einer Schließstellung um die Längsachse (L) drehbar angeordnet ist, und
einen, zwischen dem Mitnehmer (6) und dem Hebel (8) wirkenden Koppelmechanismus (10), durch den über eine erste Drehbewegung des Mitnehmers (6) um die Längsachse (L) in eine erste Drehrichtung der Hebel (8) aus der Offenstellung in die Schließstellung gedreht werden kann, und über eine zweite Drehbewegung des Mitnehmers (6) um die Längsachse (L) in eine, der ersten Drehrichtung entgegengesetzte zweite Drehrichtung der Hebel (8) aus der Schließstellung in die Offenstellung gedreht werden kann,
wobei der Koppelmechanismus (10) ein radial beweglich gelagertes Greifelement (12) aufweist und dazu konfiguriert ist, mit Hilfe des Greifelements (12) eine Relativdrehbewegung des Hebels (8) gegenüber dem Zylindergehäuse (2) zu verhindern, wenn sich der Hebel (8) in der Schließstellung befindet, und vorzugsweise eine Relativdrehbewegung des Hebels (8) gegenüber dem Zylindergehäuse (2) zu verhindern, wenn sich der Hebel in der Offenstellung befindet.

2. Elektronischer Hebelzylinder nach Anspruch 1, weiterhin aufweisend ein, um die Längsachse (L) drehbares Hebelführungs-Element (14), das drehfest mit dem Hebel (8) verbunden ist, wobei das Greifelement (12) an dem Hebelführungs-Element (14) radial beweglich gelagert ist, wobei vorzugsweise das Zylindergehäuse (2) eine Führungsfläche (21) zur Führung des Hebelführungs-Elements (14) aufweist, durch die eine Drehbewegung des Hebelführungs-Elements (14) um die Längsachse (L) geführt ist.

3. Elektronischer Hebelzylinder nach einem der vorhergehenden Ansprüche, bei dem das Greifelement (12) radial zwischen einer Koppelposition und einer Freigabeposition hin und her beweglich gelagert ist, wobei in der Freigabeposition der Hebel (8) durch den Mitnehmer (6) aus der Offenstellung in die Schließstellung gedreht werden kann und solange sich das Greifelement (12) in der Koppelposition befindet, der Hebel (8) durch den Mitnehmer (6) nicht aus der Offenstellung in die Schließstellung gedreht werden kann, wobei sich vorzugsweise der Hebel (8) in der Offenstellung befindet, wenn sich das Greifelement (12) in der Koppelposition befindet.

4. Elektronischer Hebelzylinder nach Anspruch 3, mit den im Anspruch 2 genannten Merkmalen, bei dem in der Koppelposition des Greifelements (12) eine Drehung des Hebelführungs-Elements (14) gegenüber dem Zylindergehäuse (2) beschränkt oder verhindert ist.

5. Elektronischer Hebelzylinder nach Anspruch 4, bei dem die Drehung des Hebelführungs-Elements (14) gegenüber dem Zylindergehäuse (2) in der Koppelposition des Greifelements (12) durch einen radialen Eingriff des Greifelements (12) in eine radiale Ausnehmung (16) beschränkt oder verhindert ist, die im Zylindergehäuse (2) oder in einem drehfest mit dem Zylindergehäuse (2) verbundenen Teil, beispielsweise in Form eines Rastrings (18), ausgebildet ist.

6. Elektronischer Hebelzylinder nach Anspruch 5, bei dem das Zylindergehäuse (2) oder das drehfest mit dem Zylindergehäuse (2) verbundene Teil (18) weiterhin eine weitere radiale Ausnehmung (17) aufweist, und das Greifelement (12) in einer weiteren Koppelposition durch einen weiteren radialen Eingriff in die weitere radiale Ausnehmung (17) derart radial eingreift, dass hierdurch eine Drehung des Hebelführungs-Elements (14) gegenüber dem Zylindergehäuse (2) beschränkt oder verhindert ist.

7. Elektronischer Hebelzylinder nach einem der vorhergehenden Ansprüche, mit den im Anspruch 3 genannten Merkmalen, bei dem die erste Drehbewegung des Mitnehmers (6) um die Längsachse (L), durch die der Hebel (8) aus der Offenstellung in die Schließstellung gedreht werden kann, eine erste Teildrehung und eine darauffolgende zweite Teildrehung umfasst, wobei durch die erste Teildrehung das Greifelement (12) aus der Koppelposition in die Freigabeposition bewegt wird und durch die zweite Teildrehung der Hebel (8) in die Schließstellung gedreht wird.

8. Elektronischer Hebelzylinder nach einem der vorhergehenden Ansprüche, mit den im Anspruch 6 genannten Merkmalen, bei dem sich der Hebel (8) in der Schließstellung befindet, wenn sich das Greifelement (12) in der weiteren Koppelposition befindet.

9. Elektronischer Hebelzylinder nach einem der vorhergehenden Ansprüche, mit den im Anspruch 6 genannten Merkmalen, bei dem die zweite Drehbewegung des Mitnehmers (6) um die Längsachse (L), durch die der Hebel (8) aus der Schließstellung in die Offenstellung gedreht werden kann, eine erste Teildrehung und eine darauffolgende zweite Teildrehung umfasst, wobei durch die erste Teildrehung das Greifelement (12) aus der weiteren Koppelposition in eine weitere Freigabeposition bewegt wird und durch die zweite Teildrehung der Hebel (8) in die Offenstellung gedreht wird.

10. Elektronischer Hebelzylinder nach einem der vorhergehenden Ansprüche, mit den im Anspruch 4 genannten Merkmalen, weiterhin aufweisend ein, um die Längsachse (L) drehbares Greifelement-Führungselement (20), das dazu konfiguriert ist, durch eine Drehung in die erste Drehrichtung um die Längsachse (L) relativ zu dem Hebelführungs-Element (14) das Greifelement (12) aus der Koppelposition in die Freigabeposition zu bewegen.

11. Elektronischer Hebelzylinder nach Anspruch 10, bei dem die Drehung des Greifelement-Führungselements (20) in die erste Drehrichtung einen Winkelbereich (α) umfasst, der zwischen 10° und 80° beträgt, vorzugsweise zwischen 20° und 70°, weiterhin vorzugsweise zwischen 30° und 65°, beispielsweise zwischen 45° und 55°.

12. Elektronischer Hebelzylinder nach einem der Ansprüche 10 bis 11, vorzugsweise auch mit den im Anspruch 9 genannten Merkmalen, bei dem das Greifelement-Führungselement (20) eine kulissenartige Ausnehmung (22) aufweist, und das Greifelement (12) einen, sich parallel zur Längsachse (L) erstreckenden und in die kulissenartige Ausnehmung (22) eingreifenden Fortsatz (122) aufweist, derart, dass bei der Drehung des Greifelement-Führungselements (20) in die erste Drehrichtung, insbesondere bei der ersten Teildrehung der ersten Drehbewegung des Mitnehmers (6) um die Längsachse (L), durch die der Hebel (8) aus der Offenstellung in die Schließstellung gedreht werden kann, das Greifelement (12) durch eine Führung des Fortsatzes (122) in der kulissenartigen Ausnehmung (22) aus der Koppelposition in die Freigabeposition bewegt wird.

13. Elektronischer Hebelzylinder nach einem der Ansprüche 10 bis 12, mit den im Anspruch 11 genannten Merkmalen, bei dem das Greifelement-Führungselement (20) weiterhin eine weitere kulissenartige Ausnehmung (23) aufweist, und das Greifelement (12) einen weiteren, sich parallel zur Längsachse (L) erstreckenden und in die weitere kulissenartige Ausnehmung (23) eingreifenden weiteren Fortsatz (123) aufweist, derart, dass bei der ersten Teildrehung der zweiten Drehbewegung des Mitnehmers (6) um die Längsachse (L), durch die der Hebel (8) aus der Schließstellung in die Offenstellung gedreht werden kann, das Greifelement (12) durch eine Führung des weiteren Fortsatzes (123) in der weiteren kulissenartigen Ausnehmung (23) aus der weiteren Koppelposition in die weitere Freigabeposition bewegt wird.

14. Elektronischer Hebelzylinder nach einem der vorhergehenden Ansprüche, wobei der elektronische Aktuator dazu konfiguriert ist, in Abhängigkeit eines gültigen Authentifizierungssignals den Knauf (4) drehfest mit dem Mitnehmer (6) zu verbinden und im nicht-aktivierten Zustand die drehfeste Verbindung über den Aktuator zu lösen.

15. Elektronischer Hebelzylinder nach Anspruch 14, wobei eine mit dem Aktuator verbundene Authentifizierungseinrichtung dazu eingerichtet ist, das gültige Authentifizierungssignal von einem Transponder zu empfangen, vorzugsweise über eine Funkverbindung.

## Geänderte Patentansprüche

### Geänderte Patentansprüche gemäss Regel 137(2) EPÜ.

1. Elektronischer Hebelzylinder, aufweisend
- ein, sich um eine Längsachse (L) erstreckendes Zylindergehäuse (2),
- einen, an einem ersten Ende des Zylindergehäuses (2) angeordneten Knauf (4), der relativ zu dem Zylindergehäuse (2) um die Längsachse (L) drehbar gelagert ist,
einen, um die Längsachse (L) drehbaren Zylinderkern (66) und einen, um die Längsachse (L) drehbaren und mit dem Zylinderkern drehfest verbindbaren Mitnehmer (6),wobei der Hebelzylinder einen aktivierten Zustand aufweist, in dem der Knauf (4) drehfest mit dem Mitnehmer (6) verbunden ist, und einen nicht-aktivierten Zustand aufweist, in dem der Knauf (4) nicht drehfest mit dem Mitnehmer (6) verbunden ist, ,
- einen, an einem, dem ersten Ende gegenüberliegenden zweiten Ende des Zylindergehäuses (2) angeordneten Hebel (8), der zwischen einer Offenstellung und einer Schließstellung um die Längsachse (L) drehbar angeordnet ist, und
einen, zwischen dem Mitnehmer (6) und dem Hebel (8) wirkenden Koppelmechanismus (10), durch den über eine erste Drehbewegung des Mitnehmers (6) um die Längsachse (L) in eine erste Drehrichtung der Hebel (8) aus der Offenstellung in die Schließstellung gedreht werden kann, und über eine zweite Drehbewegung des Mitnehmers (6) um die Längsachse (L) in eine, der ersten Drehrichtung entgegengesetzte zweite Drehrichtung der Hebel (8) aus der Schließstellung in die Offenstellung gedreht werden kann,
wobei der Koppelmechanismus (10) ein radial beweglich gelagertes Greifelement (12) aufweist und dazu konfiguriert ist, mit Hilfe des Greifelements (12) eine Relativdrehbewegung des Hebels (8) gegenüber dem Zylindergehäuse (2) zu verhindern, wenn sich der Hebel (8) in der Schließstellung befindet, und vorzugsweise eine Relativdrehbewegung des Hebels (8) gegenüber dem Zylindergehäuse (2) zu verhindern, wenn sich der Hebel in der Offenstellung befindet,
weiterhin aufweisend ein um die Längsachse (L) drehbares Hebelführungs-Element (14), das drehfest mit dem Hebel (8) verbunden ist, wobei das Greifelement (12) an dem Hebelführungs-Element (14) radial beweglich gelagert ist,
wobei das Greifelement (12) radial zwischen einer Koppelposition und einer Freigabeposition hin und her beweglich gelagert ist, wobei in der Freigabeposition der Hebel (8) durch den Mitnehmer (6) aus der Offenstellung in die Schließstellung gedreht werden kann und solange sich das Greifelement (12) in der Koppelposition befindet, der Hebel (8) durch den Mitnehmer (6) nicht aus der Offenstellung in die Schließstellung gedreht werden kann,
wobei in der Koppelposition des Greifelements (12) eine Drehung des Hebelführungs-Elements (14) gegenüber dem Zylindergehäuse (2) beschränkt oder verhindert ist,
weiterhin aufweisend ein, um die Längsachse (L) drehbares Greifelement-Führungselement (20), das dazu konfiguriert ist, durch eine Drehung in die erste Drehrichtung um die Längsachse (L) relativ zu dem Hebelführungs-Element (14) das Greifelement (12) aus der Koppelposition in die Freigabeposition zu bewegen,
wobei das Greifelement-Führungselement (20) eine kulissenartige Ausnehmung (22) aufweist, und das Greifelement (12) einen, sich parallel zur Längsachse (L) erstreckenden und in die kulissenartige Ausnehmung (22) eingreifenden Fortsatz (122) aufweist, derart, dass bei der Drehung des Greifelement-Führungselements (20) in die erste Drehrichtung das Greifelement (12) durch eine Führung des Fortsatzes (122) in der kulissenartigen Ausnehmung (22) aus der Koppelposition in die Freigabeposition bewegt wird.

2. Elektronischer Hebelzylinder nach Anspruch 1, wobei das Zylindergehäuse (2) eine Führungsfläche (21) zur Führung des Hebelführungs-Elements (14) aufweist, durch die eine Drehbewegung des Hebelführungs-Elements (14) um die Längsachse (L) geführt ist.

3. Elektronischer Hebelzylinder nach einem der vorhergehenden Ansprüche, wobei sich der Hebel (8) in der Offenstellung befindet, wenn sich das Greifelement (12) in der Koppelposition befindet.

4. Elektronischer Hebelzylinder nach einem der vorhergehenden Ansprüche, wobei zwischen dem aktivierten Zustand und dem nicht-aktivierten Zustand mittels eines elektronischen Aktuators hin und her geschaltet werden kann.

5. Elektronischer Hebelzylinder nach einem der vorhergehenden Ansprüche, bei dem die Drehung des Hebelführungs-Elements (14) gegenüber dem Zylindergehäuse (2) in der Koppelposition des Greifelements (12) durch einen radialen Eingriff des Greifelements (12) in eine radiale Ausnehmung (16) beschränkt oder verhindert ist, die im Zylindergehäuse (2) oder in einem drehfest mit dem Zylindergehäuse (2) verbundenen Teil, beispielsweise in Form eines Rastrings (18), ausgebildet ist.

6. Elektronischer Hebelzylinder nach Anspruch 5, bei dem das Zylindergehäuse (2) oder das drehfest mit dem Zylindergehäuse (2) verbundene Teil (18) weiterhin eine weitere radiale Ausnehmung (17) aufweist, und das Greifelement (12) in einer weiteren Koppelposition durch einen weiteren radialen Eingriff in die weitere radiale Ausnehmung (17) derart radial eingreift, dass hierdurch eine Drehung des Hebelführungs-Elements (14) gegenüber dem Zylindergehäuse (2) beschränkt oder verhindert ist.

7. Elektronischer Hebelzylinder nach einem der vorhergehenden Ansprüche, mit den im Anspruch 3 genannten Merkmalen, bei dem die erste Drehbewegung des Mitnehmers (6) um die Längsachse (L), durch die der Hebel (8) aus der Offenstellung in die Schließstellung gedreht werden kann, eine erste Teildrehung und eine darauffolgende zweite Teildrehung umfasst, wobei durch die erste Teildrehung das Greifelement (12) aus der Koppelposition in die Freigabeposition bewegt wird und durch die zweite Teildrehung der Hebel (8) in die Schließstellung gedreht wird.

8. Elektronischer Hebelzylinder nach einem der vorhergehenden Ansprüche, mit den im Anspruch 6 genannten Merkmalen, bei dem sich der Hebel (8) in der Schließstellung befindet, wenn sich das Greifelement (12) in der weiteren Koppelposition befindet.

9. Elektronischer Hebelzylinder nach einem der vorhergehenden Ansprüche, mit den im Anspruch 6 genannten Merkmalen, bei dem die zweite Drehbewegung des Mitnehmers (6) um die Längsachse (L), durch die der Hebel (8) aus der Schließstellung in die Offenstellung gedreht werden kann, eine erste Teildrehung und eine darauffolgende zweite Teildrehung umfasst, wobei durch die erste Teildrehung das Greifelement (12) aus der weiteren Koppelposition in eine weitere Freigabeposition bewegt wird und durch die zweite Teildrehung der Hebel (8) in die Offenstellung gedreht wird.

10. Elektronischer Hebelzylinder nach einem der vorhergehenden Ansprüche, bei dem die Drehung des Greifelement-Führungselements (20) in die erste Drehrichtung einen Winkelbereich (α) umfasst, der zwischen 10° und 80° beträgt, vorzugsweise zwischen 20° und 70°, weiterhin vorzugsweise zwischen 30° und 65°, beispielsweise zwischen 45° und 55°.

11. Elektronischer Hebelzylinder nach einem der vorhergehenden Ansprüche, mit den im Anspruch 7 genannten Merkmalen, bei dem bei der Drehung des Greifelement-Führungselements (20) in die erste Drehrichtung, und zwar bei der ersten Teildrehung der ersten Drehbewegung des Mitnehmers (6) um die Längsachse (L), durch die der Hebel (8) aus der Offenstellung in die Schließstellung gedreht werden kann, das Greifelement (12) durch eine Führung des Fortsatzes (122) in der kulissenartigen Ausnehmung (22) aus der Koppelposition in die Freigabeposition bewegt wird.

12. Elektronischer Hebelzylinder nach einem der vorhergehenden Ansprüche, mit den im Anspruch 10 genannten Merkmalen, bei dem das Greifelement-Führungselement (20) weiterhin eine weitere kulissenartige Ausnehmung (23) aufweist, und das Greifelement (12) einen weiteren, sich parallel zur Längsachse (L) erstreckenden und in die weitere kulissenartige Ausnehmung (23) eingreifenden weiteren Fortsatz (123) aufweist, derart, dass bei der ersten Teildrehung der zweiten Drehbewegung des Mitnehmers (6) um die Längsachse (L), durch die der Hebel (8) aus der Schließstellung in die Offenstellung gedreht werden kann, das Greifelement (12) durch eine Führung des weiteren Fortsatzes (123) in der weiteren kulissenartigen Ausnehmung (23) aus der weiteren Koppelposition in die weitere Freigabeposition bewegt wird.

13. Elektronischer Hebelzylinder nach einem der vorhergehenden Ansprüche, wobei der elektronische Aktuator dazu konfiguriert ist, in Abhängigkeit eines gültigen Authentifizierungssignals den Knauf (4) drehfest mit dem Mitnehmer (6) zu verbinden und im nicht-aktivierten Zustand die drehfeste Verbindung über den Aktuator zu lösen.

14. Elektronischer Hebelzylinder nach Anspruch 13, wobei eine mit dem Aktuator verbundene Authentifizierungseinrichtung dazu eingerichtet ist, das gültige Authentifizierungssignal von einem Transponder zu empfangen, vorzugsweise über eine Funkverbindung.
